# EUROPÄISCHE PATENTSCHRIFT

(11) **EP 1 060 999 B1**
(45) Veröffentlichungstag und Bekanntmachung des Hinweises auf die Patenterteilung: **15.12.2004**
(21) Anmeldenummer: 00117161.0
(22) Anmeldetag: 06.02.1998
(51) Int. Cl.: B65D 8/14, E05C 19/06

(54) **Behälter insbesondere für den Transport von Obst und Gemüse**
Container, in particular for transporting fruits and vegetables
Récipient, notamment pour le transport de fruits et de légumes

(30) Priorität: 07.02.1997 WO PCT/EP97/00566
(43) Veröffentlichungstag der Anmeldung: 20.12.2000
(62) Teilanmeldung aus: 98906933.1
(73) Patentinhaber: IFCO Systems GmbH, 82049 Pullach (DE)
(72) Erfinder: Umiker, Hans, 8132 Egg (CH)
(74) Vertreter: Leske, Thomas, Dr.

(56) Entgegenhaltungen:
- WO-A-85/00193
- WO-A-96/11144
- WO-A-97/49613
- US-A- 4 960 223

## Beschreibung

Die Erfindung betrifft einen insbesondere aus Kunststoff hergestellten Behälter für den Transport von Obst und Gemüse bestehend aus einem Behälterboden und vier daran klappbar angelenkten Seitenwänden.

Derartige Behälter sind bekannt, wobei die Seitenwände entweder über abstandsmäßig verteilte, über den Umfang des Bodens angeordnete Gelenkscharniere oder einstückig angeformte Filmscharniere am Behälterboden angebunden sind. Dadurch lassen sich die Seitenwände nach Gebrauch des Behälters nach innen auf den Boden klappen, so dass für den Rücktransport und die Lagerung der leeren Behälter eine Verringerung des Platzbedarfs einhergeht. Die Filmscharniere haben gegenüber den Gelenkscharnieren den Vorteil, dass sie sich leicht reinigen lassen und auch eine einfache Herstellung ermöglichen. Die Gelenkscharniere bringen den Vorteil mit sich, dass sich die Seitenwände vom Boden abnehmen lassen, so dass im Falle von Beschädigungen ein Austausch anders als bei den einstückigen Filmscharnieren möglich ist.

Aus der Druckschrift WO 96/11144 ist eine Verriegelung für die Seitenwände eines zusammenklappbaren Kunststofibehälters bekannt. Wie die dortigen Figuren 2 b, 5, 6, 7 und 8 zeigen, trägt die zuerst nach innen klappbare Seitenwand 3 an den oberen Ecken je einen Hakenfortsatz 23. Der Hakenfortsatz 23 weist einen Raststeg 24, 25, 26 auf, der in Richtung der benachbarten Seitenwand 2 zeigt. Die benachbarte, zuletzt nach innen klappbare Seitenwand 2 weist ihrerseits zwecks Verrastung mit der Seitenwand 3 einen Riegel 17, 18 mit einem Lösegriff 19 auf, und zwar an jedem der um die Ecke gezogenen Enden der Seitenwand 2. Zum Lösen der selbstsperrenden Verrastung wird der Lösegriff 19 nach innen, d. h. in Richtung auf das um die Ecke gezogene Ende der Seitenwand 2 gedrückt. Die Verrastung zwischen dem Hakenfortsatz / Raststeg 23, 24, 25, 26 (an der Seitenwand 3) und dem Riegel 17, 18 (an der Seitenwand 2) wird durch den Fingerdruck gelöst. Der Fingerdruck bewirkt außer der Entriegelung keine weitere Bewegung, weil die Kraft nicht auf die zuerst nach innen klappbare Seitenwand 3 wirkt und weil die Kraft auf die zuletzt nach innen klappbare Seitenwand 2 nicht in deren Klapprichtung wirkt.

Aufgabe der Erfindung ist es, einen Behälter aus Kunststoff zu schaffen, der eine einfache Montage der Seitenwände am Behälterboden ermöglicht. Ferner soll die Handhabung des Behälters insbesondere beim Klapp- und beim Aufrichtvorgang der Seitenwände ermöglicht und eine stabile Auslegung des Behälters in Transportstellung bei aufgenommenem Gut gewährleistet sein. Auch soll das Zusammenklappen des Behälters ohne großen Aufwand schnell und einfach vonstatten gehen.

Diese Aufgabe wird erfindungsgemäß durch die im kennzeichnenden Teil des Anspruches 1 enthaltenen Merkmale gelöst, wobei zweckmäßiges Weiterbildungen durch die in den Unteransprüchen enthaltenen Merkmale gekennzeichnet sind.

An mindestens zwei gegenüberliegenden Seitenwänden sind für das Überführen des aufgerichteten Behälters in dessen Klappstellung mit einfachem Fingerdruck zu lösende Rastelemente insbesondere in den beiden oberen Eckbereichen der schmalen Seitenwände vorgesehen, die in Raststellung entsprechende Rastvorsprünge der weiteren Seitenwände greifen und derart angeordnet bzw. ausgebildet sind, daß mit Lösen der Rastelemente durch Fingerdruck die zuerst nach innen klappbaren Seitenwände zugleich nach innen geklappt werden, also nur ein Arbeitsvorgang für die Entriegelung und das Einwärtsklappen der Seitenwände erforderlich ist. Diese Rastelemente sind hierbei zweckmäßigerweise durch Griffelemente mit einer hakenartigen Verriegelungsleiste gebildet, wobei das Griffelement zweckmäßigerweise an zwei Stellen bezüglich der Seitenwand angelenkt ist, so daß beim Drücken des Griffelements eine Verschwenkung um diese Gelenkstellen und damit eine Lösung der Verriegelung gewährleistet ist. Zugleich wird durch Drücken auf das Griffelement mit dem Lösen der Verriegelung auch die entsprechende Seitenwand nach innen auf den Behälterboden geklappt.

Nachfolgend werden Ausführungsbeispiele der Erfindung anhand der Zeichnung beschrieben. Darin zeigen
- Figur 1: eine Ansicht der Längsseite des Behälters,
- Figur 2: eine Ansicht der Schmalseite des Behälters,
- Figur 3: eine Draufsicht auf den Boden, wobei die linke Hälfte eine Draufsicht von oben und die rechte Hälfte eine Ansicht von unten zeigt,
- Figur 4: eine Klappstellung des Behälters,
- Figur 5: eine Detailansicht der Längsseitenwand in vergrößerter Darstellung zur Erläuterung der Profilstruktur,
- Figur 6: eine Längsseitenwand in Einzeldarstellung mit stirnseitiger Ansicht und Draufsicht,
- Figur 7: Schnitte längs in Figur 6 bezeichneten Schnittebenen,
- Figur 8: eine Teilansicht des Bodens,
- Figur 9: den Boden in Seitenansicht,
- Figur 10: eine Einzelheit der Scharnieraufnahme von Figur 8 in vergrößerter Darstellung,
- Figur 11: eine Seitenansicht des Bodens in Schnittdarstellung,
- Figur 12: eine Einzelheit von Boden- und Seitenwand zur Erläuterung des Scharnieres in vergrößerter Darstellung,
- Figur 13: eine Seitenansicht des Bodens,
- Figur 14: Detailansichten des Klappmechanismus der schmalen Seitenwände,
- Figur 15: eine Schnittansicht durch einen bodenseitigen Randwulst zur Erläuterung der Einstecköffnung für die Scharnierelemente,
- Figur 16: Detailansichten zur Aufnahme der Längsseitenwände,
- Figur 17: eine Detailansicht des Behälters zur Darstellung der eingeklappten Stellung der Längsseitenwand und Schmalseitenwand an einer Behälterseite,
- Figur 18: mehrere Schnittansichten einer Seitenwand in Klappposition,
- Figur 19: dieselben Ansichten wie Figur 18 in vollständig eingeklappter Stellung zur Darstellung des Ineinandergriffs dieser Seitenwände,
- Figur 20: eine Detailansicht des oberen Bereichs einer schmalen Seitenwand,
- Figur 21: eine Schnittansicht gemäß der Ebene B-B von Figur 20,
- Figur 22: eine Schnittansicht längs der Ebene C-C von Figur 20.

Der in den Figuren 1 bis 4 dargestellte Behälter aus Kunststoff umfaßt zwei schmale Seitenwände 1 und zwei Längsseitenwände 2, die separat vom Boden 3 hergestellt und durch verrastbare Schnellsteckverbindungen auf dem Behälterboden 3 montiert werden können, wobei durch das Zusammenstecken Gelenkscharniere gebildet werden, um welche die Seitenwände 1 und 2 in Richtung auf den Behälterboden 3 klappbar sind. Diese Klappstellung ist aus Figur 4 ersichtlich, wobei hier zuerst die beiden Schmalseitenwände 1 auf den Boden geklappt werden, wonach dann die Klappung der Längsseitenwände 2 erfolgt, die gemäß Figur 4 einander überlappen.

Die Behälterseitenwände 1 und 2 weisen an ihrem oberen Rand in den Behälterecken Erhebungen 4 in Art von Vorsprüngen auf, wobei an den beiden Längsseitenwänden 2 auch im mittleren Bereich entsprechende Erhebungen bzw. Vorsprünge 5 vorgesehen sind, wie sie sich recht deutlich aus den Figuren 1 und 2 ergibt. Insbesondere, um eine Versetztstapelung der Klappbehälter zu ermöglichen, sind an der Unterseite des Bodens 3 entsprechende Stapelnuten vorgesehen, und zwar im dargestellten Ausführungsbeispiel zwei Stapelnuten 6 quer zur Längserstreckung und eine Stapelnut 7 in Richtung der Längserstreckung, wie sich wiederum aus den Figuren 1 und 2 ergibt. Hierbei sind die Stapelnuten 6, die parallel zu den beiden schmalen Seitenwänden verlaufen, durchgehend ausgebildet, wohingegen die mittig ausgebildete Stapelnut 7, die sich parallel zu den Längsseitenwänden 1 erstreckt, nur partiell ausgebildet ist, wie sich insbesondere aus Figur 3, rechte Hälfte ergibt, welche die Ansicht des Bodens von unten her gesehen zeigt. Ersichtlich sind die Ausnehmungen der Stapelnut 7 in den Bereichen 7a und 7b, also am Rand und in der Mitte vorgesehen, und zwar in Übereinstimmung mit den Erhebungen 4 und 5 am oberen Rand der Seitenwände, da diese bei Versetztstapelung in die Stapelnuten 6 und 7 des obenliegenden Behälters eingreifen. Die Ausführung der Stapelnut 7 als nur partielle Stapelnut hat den Vorteil, daß die im folgenden noch näher erläuterte Rippenstruktur in Boden und Seitenwänden nur an bestimmten Teilbereichen dickenmäßig reduziert werden muß, was Vorteile für die Stabilität des Behälters bringt. Ersichtlich sind die Stapelnuten 6 und 7 durch Ausnehmungen nach oben innerhalb des Bodens gebildet sind, so daß die Bodenunterseite im übrigen weitgehend eben gehalten ist, was für die Stapelung und den störungsfreien Transport der Behälter auf Transportförderrollen vorteilhaft ist.

Schließlich sind aus der rechten Darstellung in Figur 3 im folgenden noch näher beschriebene Ausnehmungen 8 ersichtlich, in welche von der Bodenoberseite her die Gelenkscharniere der Seitenwände eingesteckt werden. Diese Ausnehmungen sind mit Abstand zueinander angeordnet, wobei im dargestellten Ausführungsbeispiel je Längsseitenwand 2 sechs Scharnierausnehmungen 8 bodenseitig vorgesehen sind. Diese Scharnierausnehmungen 8 sind auch aus den Figuren 1 und 2, jeweils linke Darstellung, in Eingriffsstellung mit den entsprechenden Scharniergegenelementen der Seitenwände ersichtlich.

Im übrigen sind im dargestellten Ausführungsbeispiel sowohl die Seitenwände 1 und 2 wie auch der Boden in einer Profilstruktur ausgebildet, die zu ebenen und glatten Innenflächen der Wände und des Bodens führt, so daß innenseitig des Behälters keine vorstehenden Rippen vorhanden sind, was für einen schonenden Transport des im Klappbehälter aufgenommenen Guts, insbesondere Obst und Gemüse, von Vorteil ist. Diese Profilstruktur ergibt sich im Detail am besten aus Figur 2, linke Darstellung für die Längsseitenwand 2, wobei Figur 5 eine Detailansicht zur Erläuterung der Profilstruktur der Wand- und Bodenflächen in vergrößerter Darstellung zeigt. Ersichtlich sind Wand und Boden durch mit geringem Abstand zueinander angeordnete, hier S- oder L-artige Rippenprofile 9 gebildet, wobei die Wand- bzw. Bodendicke durch einen ebenen Steg 9a, die Außenseite durch einen in Art eines Hakens gekrümmten Steg 9b und die Wand bzw. Bodeninnenfläche durch einen ebenen Stegbereich 9c gebildet ist. Die freie Lücke zwischen benachbarten S-Profilen ist mit 10 bezeichnet. Diese ist insbesondere so bemessen, daß eine Entlüftung des im Behälter aufgenommenen Gutes, insbesondere im Stapel auf einer Palette von außen möglich ist, jedoch ein Herausfallen oder ein Herausgriff des innerhalb des Behälters transportierten Gutes verhindert ist. Ersichtlich wird die Außenseite der Seitenwände bzw. die untere Bodenfläche des Bodens 3 durch die rippenartigen Stegbereiche 9b begrenzt, wohingehen der breiter ausgeführte Stegbereich 9c die inneren Wandflächen sowie die Bodenoberfläche begrenzt. Aufgrund dieser Profilstruktur ergibt sich ein leichtgewichtiger, jedoch außerordentlich stabiler Aufbau von Boden und Seitenwandflächen. Diese die Stabilität des Behälters erhöhende Struktur wird aufgrund der Anordnung der oben beschriebenen Stapelnuten 6 und 7 im wesentlichen nicht geschwächt, da die durchgängig ausgebildeten Stapelnuten 6 sich in Längsrichtung der "S" -Rippenprofile 9 erstrecken und die Stapelnut 7 nur partiell ausgebildet ist, also insbesondere im Mitten- und im Randbereich nur ein Teil der "S" -Rippenprofile 9 dickenmäßig zur Ausbildung der Stapelnut geschwächt werden muß. Insoweit ergänzen sich vorteilhaft die Profilstruktur des Bodens und die Stapelausnehmungen.

Figur 6 zeigt eine Längsseitenwand 2 in Einzeldarstellung, wobei rechts eine seitliche Stirnansicht und unten eine Ansicht von oben dieser Seitenwand rein informativ dargestellt ist. Die Seitenwand 2 besitzt an ihrem unteren mit dem Boden 3 verbindbaren Rand Scharnierelemente 11, und zwar im dargestellten Ausführungsbeispiel insgesamt sechs Scharnierelemente 11, die mit Abstand über die Längsseite am unteren Rand angeordnet sind. Im einzelnen setzt sich hierbei im dargestellten Ausführungsbeispiel das Scharnierelement 11 aus zwei nach unten vorstehenden Stegen 12 und einem hierzu quer verlaufenden und damit einstückig ausgebildeten Scharnierstift 13 zusammen. Der Scharnierstift 13 kragt seitlich mit zwei Scharniervorsprüngen oder -fortsätzen 14 vor. Die Scharnierelemente 11 dienen für den Eingriff in die entsprechenden Scharnierausnehmungen im Boden 3, was im folgenden noch näher erläutert wird. Figur 7 zeigt zur Verdeutlichung der Längsseitenwand verschiedene Querschnittsansichten aus Figur 6.

Schließlich ist aus Figur 6 auch noch ein durch eine Ausnehmung gebildeter Handgriff 15 in der Längsseitenwand ersichtlich.

Aus der Seitenwanddarstellung in Figur 6 sind ferner am unteren Rand der Seitenwand 2 außenseitig Ausnehmungen 4' und 5' ersichtlich, die im wesentlichen entsprechend konturmäßig den Erhebungen 4 und 5 angepaßt sind und insbesondere mit Erhebungen 4'' und 5'' am Boden 3 des Behälters komplementär sind (vgl. Fig. 10). Die Erhebungen 4'' und 5'' sind mit den Erhebungen 4 und 5 der Seitenwände ausgerichtet und dienen in Klappstellung der Seitenwände gleichfalls zur Versetzstapelung im Verbund mit den Stapelausnehmungen 6 und 7. Die Ausnehmungen 4' und 5' in den Seitenwänden dienen im übrigen für den Eingriff mit den Erhebungen 4'' und 5'' am Boden 3 in vertikal aufgeklappter Stellung der Längsseitenwände, wie sich im Prinzip aus Figur 1 rechte Darstellung ergibt.

Die Scharnierausnehmungen 8 für die Aufnahme der Scharnierelemente 11 sind an seitlichen Randflanschen des Bodens aufgenommen, die mit dem Boden einstückig ausgebildet sind. Hierzu wird auf Figur 11 verwiesen, welche den Behälterboden in verschiedenen Schnittansichten zeigt. Die beiden seitlichen Randflansche, die hierbei zur Aufnahme der beiden Längsseitenwände dienen, sind mit dem Bezugszeichen 15 und 16 gekennzeichnet und weisen oben die Scharnierausnehmungen 8 auf die auch zum Boden hin zwecks Entformung der Werkzeugs offen sind, wie aus Figur 3 rechte Darstellung hervorgeht. Ersichtlich sind die Randflansche 15 und 16 in unterschiedlicher Höhe ausgebildet, um das Übereinanderklappen der beiden gegenüberliegenden Längsseitenwände entsprechend der Darstellung in Figur 4 zu ermöglichen. Die Höhe des Randflansches 15 ist hierbei so bemessen, daß die darin über die Scharnierelemente 11 eingeschnappte Längsseitenwand in eingeklappter Stellung über die unmittelbar auf dem Boden aufgeklappten aus Figur 11 nicht ersichtlichen schmalen Seitenwänden gelangt, wohingegen die Höhe des seitlichen Randflansches 16 um die Dicke der Längsseitenwand höher bemessen ist, so daß die rechte Längsseitenwand über der linken Längsseitenwand in der Klappstellung zu liegen kommt. D.h. die Höhe der Randflansche 15 und 16 ist in Stufen an die Dicke der klappbaren Seitenwände angepaßt, um im eingeklappten Zustand eine geringstmöglcihe Höhe des Behälters für Rücktransport und Leerlagerung zu gewähleisten. Aus Figur 11 sind schließlich auch noch insbesondere aus der rechten Darstellung die Scharnieraufhahmen 8 für die Aufnahme der schmalen Seitenwand ersichtlich. Entsprechend der Darstellung in Figur 11 sind drei Scharnieraufnahmen 8 bodenseitig zur Aufnahme einer schmalen Seitenwand vorgesehen, wobei jede schmale Seitenwand am unteren Rand analog der Darstellung nach Figur 6 für die Längsseitenwand mit entsprechenden Scharnierelementen 11 ausgerüstet ist, die nach unten über den unteren Rand vorstehen und in die Scharnieraufnahmen 8 eingeschnappt werden.

Figur 12 zeigt eine Montagestellung, in welcher ein Scharnierelement 11 in eine entsprechende Aufnahme 8 im Boden des Behälters eingerastet ist, und zwar bezogen auf die schmale Seitenwand 1. Figur 13 zeigt schließlich eine Seitenansicht des aus Figur 8 ersichtlichen Bodens.

Im einzelnen wird die Montage der aufsteckbaren Seitenwände aus den Figuren 14 bis 16, die vergrößerte Schnittdarstellungen aus den Figuren 8 und 9 zeigen, erläutert. Figur 14 zeigt mit 16 den Randflansch des Bodens 3 für die Aufnahme der in Klappstellung obenliegenden Längsseitenwand, wobei die rechte Darstellung in Figur 14 die Montagestellung zeigt, in welcher die Längsseitenwand 1 in vertikaler Stellung von oben her in die Scharnieraufnahme 8 mit dem Scharnierstift 13 gedrückt wird. Wie aus den beiden rechten Darstellungen in Figur 14 ersichtlich ist, ist am Scharnierstift 13 ein seitlicher Fortsatz 17 vorgesehen, der als Anschlag dient. Figur 12 zeigt schließlich, daß die Schanierausnehmung 8 zwei gegenüberliegend angeordnete und nach innen vorstehende Rastnasen bzw. Rastfedern 19 aufweist, die zweckmäßigerweise mit dem Boden 3 einstückig ausgebildet sind. Diese Rastfedern 19 werden beim Eindrücken der Längsseitenwand von oben durch den Scharnierstift 13 bzw. die seitlichen Fortsätze 14 übergriffen und sichern in der eingerasteten Stellung der Längsseitenwände diese gegen Herausziehen. In der in Figur 12 gezeigten Lage ist das Scharnierelement 11 überdies für mittels der Rastnasen gegenüber einem mit der Bodenplatte festen Teil 20 fixiert, an welcher der Gelenkstift 13 anliegt. Hierzu wird auch auf Figur 15 verwiesen. Ersichtlich bilden die Rastfedern 19 in Verbindung mit dem Gegenteil 20 bzw. 22 und den hinter die Rastfedern eingeschnappten Scharnierstift 13 das bzw. ein Teil des Gelenkscharniers mittels dem die Seitenwände bezüglich des Bodens eingeklappt bzw. in die vertikale Stellung hochgeklappt werden können.

Figur 14, mittlere Darstellung zeigt hierbei die Klappstellung, in der der Behälter im Leerzustand mit reduzierter Höhe zurückgeführt werden kann, wohingegen die in Figur 14 rechte Darstellung die aufgeklappte Stellung des Behälters zeigt, in der das zu transportierende Gut innerhalb des Behälters aufgenommen ist.

In der aufgeklappten Stellung der Längsseitenwand 1 gemäß der rechten Darstellung ist die Rastnase 17 um 90° geschwenkt und hintergreift hierbei eine im Randwulst 16 ausgebildete Anschlagschulter 18. Die Anschlagschulter 18 wirkt in Verbindung mit der Rastnase 17 als mechanische Sperre, so daß in der aufgeklappten Stellung die Längsseitenwand 1 festgelegt ist, also nicht weiter nach außen verschwenkt werden kann. Wegen der Rastfedern 19 kann die Seitenwand im übrigen während der Handhabung des Behälters nicht aus der Scharnieraufnahme 8 herausgezogen werden. Eine Herausnahme ist nur möglich, wenn separat die Rastnasen 19 zurückgebogen werden. In der aufgeklappten Stellung wird somit die Längsseitenwand einerseits durch die vorgeschriebene mechanische Sperre über die Anschlußschulter 18 und den Rastfortsatz 17 gehalten, wobei diese mechanische Sperre noch dadurch begünstigt wird, daß die Anschlagschulter unter einem Winkel α verläuft, der in Figur 14 in der rechten Darstellung angedeutet ist. Dadurch wird eine feste Arretierung gegeben, so daß die Längsseitenwand in der aufgeklappten Stellung fest innerhalb des Bodens sitzt, insbesondere also bei der Handhabung des Behälters kein "weiches Gefühl" auftritt. Insoweit wirkt die mechanische Sperre mit der Rastverbindung durch die Rastfedem zusammen.

Aus Figur 12 ist ferner ersichtlich, daß die Gelenkfortsätze 14 seitliches Spiel zu den Wänden 21 der Scharnierausnehmung in der Bodenplatte haben, wodurch für einen Toleranzausgleich gesorgt ist, also auch toleranzbedingt abweichende Scharnierelemente ohne weiteres in die Scharnierausnehmung eingesetzt werden können. Aus Figur 16 sind schließlich auch noch die Rastnasen 19 im Detail ersichtlich und daraus geht auch hervor, daß die Scharnierausnehmung 8 nach unten hin offen ist, was rein zu Entformungszwecken für das Werkzeug während der Herstellung des Behälters bzw. der Bodenplatte dient. Die Rastnasen 19 sind im übrigen auch aus Figur 14 ersichtlich. In Figur 15 wird das Lager für den Gelenkstift sozusagen durch die beiden Rasthaken 19 und den oberen Rand der beiden Stege 22 begrenzt. D.h., der in der Klappstellung der Längsseitenwand in die Scharnierausnehmung eingeführte Scharnierstift 13 wird in dem durch die Rasthaken 19 und die oberen Ränder der Stegwände 22 ergänzten Lager gehalten.

Figur 16 zeigt schließlich die Aufnahme der schmalen Seitenwand 1 in der entsprechenden Scharnieraufnahme 8, wobei auch hier die Seitenwand in vertikaler Stellung eingeführt wird, so daß die Scharnierstifte die Rastfedem hintergreifen. Die beiden mittleren Darstellungen in Figur 16 zeigen die Längsseitenwand in senkrecht aufgeklappter Stellung, wobei in der rechten Darstellung nur die Scharnierausnehmung 8 ersichtlich ist, die in einem seitlichen Randflansch 23 der Bodenplatte 3 ausgebildet ist.

Figur 17 zeigt schließlich eine Darstellung mit der schmalen Seitenwand 1 in eingeklappter Stellung und darüber liegend die heruntergeklappte Längsseitenwand 2. Ersichtlich ist die Höhe des Transportbehälters in eingeklappter Stellung der Seitenwände bedingt durch die Bodendicke, die Dicke der schmalen Seitenwand 2, weil, wie im folgenden noch näher erläutert wird, die schmalen Seitenwände ineinander greifen, und die Dicke der beiden darüberliegenden Längsseitenwände 2.

Figur 18 zeigt verschiedene Ansichten zweier schmaler Seitenwände in der Stellung, in der sie in Klappstellung übereinandergreifen, wobei Figur 19 dieselben Schnittansichten der Seitenwand in übereinandergeklappter Stellung zeigt.

Daraus ist ersichtlich, daß die oberen Randabschnitte der Seitenwände, hier der schmalen Seitenwände 1 so aufeinander abgestimmt sind durch Ausnehmungen 24 und Vorsprünge 25, daß in vollständig eingeklappter Stellung diese Seitenwände 1 voll übereinander greifen, so daß in der in Figur 19 dargestellten eingeklappten Stellung die Höhe der beiden eingeklappten Seitenwände nur durch die einfache Dicke der Seitenwände diktiert ist. Dadurch ergibt sich eine erhebliche Höhenreduzierung des Behälters mit den Seitenwänden in ihrer eingeklappten Stellung. Hierbei kann je nach Bemessung der Seitenwände in Länge und Höhe die Ausbildung so sein, dass beispielsweise nur die schmalen Seitenwände in der in Figur 19 dargestellten Weise ineinander greifen oder aber die beiden Längsseitenwände oder aber alternativ auch sowohl die Längsseitenwände 2 wie auch die schmalen Seitenwände 1.

Figur 20 zeigt schließlich eine Detailansicht der oberen Eckhälfte einer schmalen Seitenwand 1 zur Darstellung eines Verriegelungsmechanismus, mit dem die aufgeklappten Seitenwände, hier die schmale Seitenwand 1 mit der Längsseitenwand 2, verriegelbar und entriegelbar sind. Die entsprechenden Schnittansichten längs der Linien B und C sind in den Figuren 21 und 22 dargestellt.

Hierbei ist mit 30 ein Griffelement bezeichnet, welches entsprechend der Darstellung gemäß Figur 2 im Bereich der schmalen Seitenwand 1 oben auf beiden Seiten vorgesehen ist. Dieses Griffelement 30 weist eine hakenartige Verriegelungsleiste 31 auf, die entsprechend der Darstellung in Figur 20 und 21 bei 32 quasi an der Seitenwand 1 angelenkt ist und zwar entsprechend der Darstellung in Figur 20 oben und unten, wobei die gelenkartige Anbindung durch eine entsprechend reduzierte Wanddicke der Seitenwand 1 gebildet ist oder jedenfalls eine stärkemäßige Wanddickenausbildung sein kann, um ein Schwenkgelenk zu bilden. Zur Erläuterung ist hierbei in Figur 22 ein entsprechendes Gegenteil der benachbarten Längsseitenwand 2 mit 33 bezeichnet und strichpunktiert dargestellt. In hochgeklappter Stellung der Schmal- und Längsseitenwände greift die Verriegelungstaste 31 hinter ein entsprechendes Verriegelungsteil 33 der Längsseitenwand. Zum Lösen, das heißt zum nach innen Klappen der Schmalseitenwände 1 wird das Griffelement 30 durch Daumendruck betätigt und zwar in Pfeilrichtung D nach Figur 22, so dass die Verriegelungsleiste 31 um. die beiden Schwenkpunkte 32 schwenkt und damit die Verriegelungsleiste 31 vom Verriegelungsteil 33 der Längsseitenwand 2 weggeschwenkt wird und damit die Schmalseitenwände nach innen auf den Boden zugeklappt werden können. Zur Verbesserung des Halts der Seitenwände in hochgeklappter Stellung dienen aus Figur 20 ersichtliche Laschen 34 an den schmalen Seitenwänden 1, in denen, wie andeutungsweise aus Figur 2 hervorgeht, entsprechende Vorsprünge 35 der Längsseitenwände 2 eingreifen. Diese Eingriffsstellung ist in Figur 20 nicht dargestellt, jedoch die Laschen 34, mit denen entsprechende Eingriffsteile an den Längsseitenwänden in hochgeklappter Stellung zusammenwirken. Die Lösung der Verriegelung erfolgt jedenfalls alleine durch Daumendruck auf die Griffelemente 30, was beiderseits der schmalen Seitenwände erfolgt, so dass sich mit der Entriegelung zugleich auch die schmalen Seitenwände nach innen klappen. Je nach Auslegung des Behälters können die Griffelemente 30 an den Schmalseitenwänden 1 oder an den Längsseitenwänden 2 angeordnet sein.

## Patentansprüche

1. Behälter, insbesondere für den Transport von Obst und Gemüse, mit einem Behälterboden und vier auf den Behälterboden klappbaren Seitenwänden, welche mittels Scharnieren (11) gegenüber dem Boden (3) klappbar angelenkt sind, wobei die Seitenwände in aufgerichteter Stellung miteinander verriegelt sind, wobei zum Lösen der Verrastung durch Fingerdruck zu lösende Griffelemente (30) mit Rastelementen (31) auf den zuerst nach innen klappbaren Seitenwänden (1) vorgesehen sind, die in Raststellung entsprechende Rastelemente (33) der benachbarten Seitenwände (2) hintergreifen, **dadurch gekennzeichnet, dass** die Griffelemente (30) mit Rastelementen (31) derart angeordnet bzw. ausgebildet sind, dass mit Lösen der Griffelemente (30) durch einen einfachen, nur in der Richtung (D) der Klappbewegung betätigten Fingerdruck die zuerst nach innen klappbaren Seitenwände (1) entriegelt und zugleich nach innen geklappt werden.

2. Behälter nach Anspruch 1, **dadurch gekennzeichnet, dass** die den Griffelementen (30) zugeordneten Rastelemente in Art von Verriegelungsleisten (31) im oberen Bereich und an den Seitenrändern der zuerst nach innen klappbaren Seitenwände (1) so vorgesehen sind, dass das Griffelement (30) durch Druck betätigbar ist und derart gelenkig an der entsprechenden Seitenwand (1) gelagert ist, dass durch Druck auf das Griffelement (30) die Verriegelungsleiste (31) vom gegenüberliegenden Rastelement (33) weggedrückt bzw. weggeschwenkt wird, so dass die Seitenwand (1) nach innen mit Drücken des Griffelementes (30) geklappt werden kann.

3. Behälter nach Anspruch 1 oder 2, **dadurch gekennzeichnet, dass** die Griffelemente (30) an den schmalen Seitenwänden (1) ausgebildet sind und an beiden Enden (32) der hakenartigen Verriegelungsleiste (31) an den entsprechenden Seitenwänden (1) angelenkt sind.

4. Behälter nach einem der vorhergehenden Ansprüche **dadurch gekennzeichnet, dass** die Gelenke (32) der Griffelemente (30) durch entsprechend reduzierte Wanddicke der entsprechenden Seitenwände (1) gebildet sind.

## Claims

1. Container, particularly for transporting fruit and vegetables, including a container base and four side walls which are foldable onto the container base, in which the side walls (1, 2) are pivotally connected so as to be foldable with respect to the base (3) by means of hinges (11),
wherein the side walls (1, 2) are - in an upright position - locked relative to one another, wherein gripping elements (30) with locking elements (31) releaseable by finger pressure are provided on the firstly inwardly foldable side walls (1) in order to release locking, wherein the locking elements (31) engage in the locked position with corresponding locking elements (33) of the adjacent side walls, **characterized in that** the gripping elements (30) with locking elements (31) are arranged or constructed such that - by releasing the gripping elements (30) by a simple finger pressure activated only in the direction (D) of the folding motion - the firstly inwardly foldable side walls are unlocked and folded inwardly at the same time.

2. Container as claimed in claim 1, **characterized in that** the locking elements assigned to the gripping elements (30) are provided in the form of locking bars (31) in the upper region and on the side edges of the firstly inwardly foldable side walls in such a manner that the gripping element (30) is able to be activated by pressure and is pivotally mounted on the corresponding side wall such that - as a result of the pressure on the gripping element (30) - the locking bar (31) is moved or pivoted away from the opposite locking element (33), so that the side wall is able to be folded inwardly by pressing the gripping element (30).

3. Container as claimed in one of the claims 1 or 2, **characterized in that** the gripping elements (30) are arranged on the narrow side walls (1) and are pivotally arranged on the corresponding side walls (1) at both ends (32) of the locking bar (31) being hook-like.

4. Container as claimed in one of the preceding claims, **characterized in that** joints (32) of the gripping elements (30) are formed by a correspondingly reduced thickness of the corresponding side walls.

## Revendications

1. Récipient, destiné notamment au transport de fruits et légumes, avec un fond de récipient et quatre parois latérales pouvant être repliées sur le fond du récipient, dans lequel les parois latérales sont articulées au moyen de charnières (11) de manière à pouvoir se replier contre le fond (3),
qui sont bloquées entre elles par encliquetage lorsqu'elles se trouvent en position relevée,
où des éléments de poignée (30) avec des éléments d'encliquetage (31) sont prévu pour dégager l' encliquetage par une simple pression du doigt et se trouvant sur les parois latérales (1) à rabattre en premier vers l'intérieur qui, en position d'encliquetage, passent derrière des avancées d'encliquetage correspondantes (33) des autres parois latérales (2) et qui sont disposés ou conçus de telle façon que, par un dégagement des éléments de poignée (30) avec des éléments d'encliquetage (31) à l'aide d'une pression du doigt, les parois latérales (1) pouvant être rabattues en premier lieu (D) vers l'intérieur soient en même temps repliées vers l'intérieur.

2. Récipient selon la revendication 1, **caractérisé en ce que** les éléments d'encliquetage en façon de liston de verrouillage (31) qui sont réassignés aux éléments de poignée (30) sont prévus sur la zone supérieure et aux bords latéraux des parois latérales (1) pouvant être rabattues en premier lieu vers l'intérieur les éléments d'encliquetage (31) comprennent respectivement un élément de poignée (30), qui est placé d'une manière articulée telle sur la paroi latérale correspondante (1) qu'une pression sur l'élément de poignée (30) provoque le dégagement de l'élément d'encliquetage (31) par rapport à l'avancée d'encliquetage correspondant (33) ou son pivotement hors de cette avancée et le rabattement de la paroi latérale (1).

3. Récipient selon la revendication 1 ou 2, **caractérisé en ce que** les éléments de poignée (30) sont formés à parois latérales étroites (1) et qu' ils sont articulés aux tous les deux bouts (32) de liston de verrouillage (31) de manière d' un crochet de parois latérales correspondantes (1).

4. Récipient selon l'une des revendications précédentes, **caractérisé en ce que** la jointure (32) des éléments de poignée (30) sont formés par un réduction correspondante d' épaisseur de la paroi de parois latérales (1) correspondantes.
